# EUROPÄISCHE PATENTANMELDUNG

(11) **EP 4 671 628 A1**
(43) Veröffentlichungstag der Anmeldung: **31.12.2025**
(21) Anmeldenummer: 25183035.2
(22) Anmeldetag: 16.06.2025
(51) Int. Cl.: F24D 11/02, F24D 19/10, F24F 130/40, F24H 15/269, F24H 15/35, F28D 20/00, F28D 20/02

(54) **ANLAGE ZUR WÄRMEVERSORGUNG EINES GEBÄUDES UND BETRIEBVSVERFAHREN**

(30) Priorität: 27.06.2024 CH 6892024
(71) Anmelder: Trinovent GmbH, 8102 Oberengstringen (CH)
(72) Erfinder: EGLI, Michael, 8102 Oberengstringen (CH); DEGELO, Thomas, 8102 Oberengstringen (CH); BARMET, Pascal, 8102 Oberengstringen (CH)
(74) Vertreter: Frei Patent Attorneys

(57) **Zusammenfassung**

Anlage zur Wärmeversorgung eines Gebäudes, weist nebst einem Aussenluft-Wärmetauscher (11), einer Ventilatoreinrichtung (12) zum Fördern von Aussenluft durch den Aussenluft-Wärmetauscher (11), einem Latentwärmespeicher (13) mit geschlossenem Tank (18) und einer Wärmepumpe (15) ein mit einem flüssigen Arbeitsmedium gefülltes Leitungssystem (16) sowie eine Pumpeinrichtung (17) zum Fördern des Arbeitsmediums durch das Leitungssystem auf. Das Leitungssystem (16), die Pumpeinrichtung (17), der Aussenluft-Wärmetauscher (11), die Wärmepumpe (15) und der Latentwärmespeicher (13) bilden einen geschlossenen Kreislauf für das Arbeitsmedium und sind so eingerichtet sind, dass das Arbeitsmedium auf dem geschlossenen Kreislauf nacheinander in dieser Reihenfolge den Aussenluft-Wärmetauscher (11) den Latentwärmespeicher-Wärmetauscher (19) und einen Verdampfer-Wärmetauscher (21) der Wärmepumpe (15) durchströmt, bevor es wieder zum Aussenluft-Wärmetauscher (11) zurückgeführt wird.

## Beschreibung

Die Erfindung betrifft das Gebiet der Wärmeversorgung von Gebäuden, d.h. der Gebäudeheizung und/oder des Bereitstellens von Warmwasser, Sie betrifft insbesondere eine Anlage zur Wärmeversorgung eines Gebäudes sowie ein Betriebsverfahren für eine solche Anlage.

Wärmeversorgungssysteme mit Wärmepumpen umfassen nebst den nur unter speziellen Umständen in Frage kommenden Wasser/Wasser-Wärmepumpen, welche dem Grundwasser Wärme entziehen, einerseits Systeme mit Wärmetauschern im Erdreich (sogenannte Erdsondenwärmepumpensysteme) und andererseits Systeme mit Aussenluft-Wärmetauschern, welche die Umgebungsluft als Wärmequelle nutzen. Letztere benötigen deutlich weniger Investitionen als die Erdsondenwärmepumpensysteme, haben aber den Nachteil, dass ihre Effizienz geringer ist. Diese geringere Effizienz fällt insbesondere dann ins Gewicht, wenn die Aussentemperaturen tief sind und damit der Bedarf an Heizenergie besonders hoch ist. Ein weiterer Nachteil von Wärmepumpensystemen mit Aussenluft-Wärmetauscher sind die doch grossen Lärmemissionen, welche darauf zurückzuführen sind, dass ein Ventilator stets Luft durch den Aussenluft-Wärmetauscher fördern muss, wenn die Wärmepumpe in Betrieb ist - namentlich auch des Nachts.

Zur Überwindung dieser Nachteile wurde bereits die Verwendung von Eisspeichersystemen vorgeschlagen, beispielsweise in der EP 2614330 A1, der EP4 033 163 A1, der EP 4 141 322 A1 oder der DE 10 2013 213 823 A1. Bei einem solchen Eisspeichersystem entzieht ein Entzugswärmetauscher während der Heizperiode Wärme aus einem Eisspeicher, bis der Eisspeicher thermisch entladen ist. Bei thermischer Entladung ist ein vorbestimmtes Volumen um den Entzugswärmetauscher vollständig zu Eis erstarrt. Dies erfolgt in kontrollierter Weise. Das Wasser um die Wärmetauscherrohre des Entzugswärmetauschers erstarrt gezielt von innen nach aussen. Um den Eisspeicher wieder zu laden, wird nach der Heizperiode Wärme, insbesondere von der Aussenluft, über einen Regenerationswärmetauscher in den Eisspeicher eingebracht. Dabei taut das Eis um den Entzugswärmetauscher ebenso gezielt und gerichtet wieder auf. Bei konventionellen Eisspeichersystemen müssen die hydraulischen Kreisläufe zum Entzug und zur Regeneration streng getrennt sein, um ein unkontrolliertes Auftauen oder Einfrieren zu vermeiden, was den Eisspeicher unkontrollierbar machen würde oder im ungünstigsten Fall durch Abplatzungen von Eis die Wärmetauscherrohre beschädigen oder sogar zerstören könnte. Daraus resultiert eine durchaus beträchtliche Komplexität.

Die EP4033163 A1 schlägt vor, in einem Eisspeichersystem für die Regeneration den Kreislauf zur Wärmepumpte hin zu schliessen und das im Kreislauf vorhandene Fluid vom Aussenwärmetauscher in umgekehrter Richtung durch den Latentwärmespeicher fliessen zu lassen. Das hat den Vorteil, dass die genannten Probleme mit dem unkontrollierten Auftauen oder Einfrieren tendenziell vermieden werden, bedingt aber ebenfalls eine beträchtliche Komplexität mit einer Mehrzahl von geschalteten Ventilen.

In der DE 10 2013 213 823 A1 erfolgt die Regeneration des Eisspeichers einerseits durch das Durchleiten von Abwasser durch eine durch den Eisspeicher hindurch verlaufende Abwasserleitung und andererseits indem die Wärmepumpe dem Eisspeicher im Sommer Wärme zuführt. Um ein Platzen der Wasserleitung beim Gefrieren des Wassers zu vermeiden, wird ein Druckausgleichbehälter benötigt.

Nebst der Komplexität ist an Eisspeichersystemen gemäss dem Stand der Technik auch nachteilig, dass sie einen grossen Platzbedarf haben, damit der Eisspeicher genügend gross ist, um in der warmen Jahreszeit Wärme für die Heizperiode zu speichern.

Ausgehend von diesem Stand der Technik stellt sich der vorliegenden Erfindung die Aufgabe, eine Anlage mit Aussenluft-Wärmetauscher zur Wärmeversorgung eines Gebäudes zur Verfügung zu stellen, welches Nachteile des Standes der Technik überwindet und die Vorteile von Wärmepumpensystemen mit Aussenluft-Wärmetauscher nutzt, wobei dessen Nachteile vermieden oder mindestens reduziert werden sollen. Eine weitere Aufgabe ist das Zur-Verfügung-Stellen eines entsprechenden Betriebsverfahrens.

Diese Aufgaben werden gelöst durch eine Anlage sowie ein Verfahren, wie sie in den unabhängigen Patentansprüchen definiert sind.

Die Anlage zur Wärmeversorgung eines Gebäudes weist wie an sich bekannt einen Aussenluft-Wärmetauscher und eine Ventilatoreinrichtung zum Fördern von Aussenluft durch den Aussenluft-Wärmetauscher auf. Daneben besitzt sie einen Latentwärmespeicher, eine Wärmepumpe, ein mit einem flüssigen Arbeitsmedium gefülltes Leitungssystem, eine Pumpeinrichtung zum Fördern des Arbeitsmediums durch das Leitungssystem, sowie eine Anlagensteuerung zum Steuern der Pumpeinrichtung, der Ventilatoreinrichtung und der Wärmepumpe. Der Latentwärmespeicher weist einen geschlossenen Tank zur Aufnahme eines Speichermediums - beispielsweise Wasser - auf, welches während des Betriebs in einem flüssigen und/oder festen Zustand ist, d.h. je nachdem, wie weit der Latentwärmespeicher geladen oder entladen ist, ist ein grösserer oder kleinerer Anteil des Speichermediums im flüssigen Zustand.

Dass der Tank zur Aufnahme des Speichermediums geschlossen ist, bedeutet, dass er ein definiertes Volumen hat und auch nach oben geschlossen ist, so dass das Speichermedium nicht unkontrolliert verschmutzt werden kann und auch nicht grosse Mengen des Speichermediums verdampfen können. Es ist aber nicht ausgeschlossen, dass der Tank eine bspw. kleine Öffnung oder mehrere kleine Öffnungen hat, beispielsweise für einen Druckausgleich mit der Umgebung, d.h. er muss nicht luftdicht sein und er kann optional auch einen Zugang zum Zu- und Abführen von Speichermedium beinhalten. Es ist selbstverständlich auch nicht ausgeschlossen, dass der Tank geöffnet werden kann, indem er zum Teil durch einen entfernbaren oder bspw. wegschwenkbaren Deckel gebildet wird.

Der Tank ist insbesondere lichtdicht, damit er - wenn das Speichermedium beispielsweise Wasser ist - nicht veralgt.

Nebst dem Tank weist der Latentwärmespeicher einen im Innern des Tanks angeordneten Latentwärmespeicher-Wärmetauscher zum Austausch von Wärme zwischen dem Speichermedium und dem Arbeitsmedium auf.

Das Leitungssystem, die Pumpeinrichtung, der Aussenluft-Wärmetauscher, die Wärmepumpe und der Latentwärmespeicher sind in der Anlage so miteinander verbunden, dass ein geschlossener Kreislauf für das Arbeitsmedium - bspw. eine Sole - gebildet wird. Der Kreislauf ist so, dass das Arbeitsmedium nacheinander, in dieser Reihenfolge, den Aussenluft-Wärmetauscher, den Latentwärmespeicher-Wärmetauscher, die Wärmepumpe - konkret: einen Verdampfer-Wärmetauscher der Wärmepumpe - und dann wieder den Aussenluft-Wärmetauscher durchströmt.

Bei Latentwärmespeichern (wenn das Speichermedium Wasser ist, wird manchmal von 'Eisspeichern' gesprochen) gemäss dem Stand der Technik ist für die Entnahme von Wärme aus dem Latentwärmespeicher (das thermische Entladen des Speichers) und für die Regeneration des Latentwärmespeichers durch Zuführen von Wärmeenergie je ein Kreislauf vorgesehen; teilweise, bspw. in der genannten EP4033163 A1, wird auch vorgeschlagen, für einen Regenerationsbetrieb das Arbeitsmedium in umgekehrter Richtung durch den Latentwärmespeicher fliessen zu lassen. Das vorliegend vorgeschlagene Vorgehen sieht hingegen vor, dass das Arbeitsmedium zunächst den Aussenluft-Wärmetauscher und dann den Latentwärmespeicher-Wärmetauscher durchströmt. Das hat bedeutende Vorteile. Erstens kann beim normalen Heizbetrieb - wenn die Wärmepumpe läuft; 'Normalbetrieb' - bei fast allen Wetterverhältnissen das Arbeitsmedium vor dem Eintritt in den Latentwärmespeicher-Wärmetauscher durch den Aussenluft-Wärmetauscher bereits etwas erwärmt werden. Daher muss für den Heizbetrieb dem Latentwärmespeicher weniger Energie entzogen werden. Für einen Regenerationsbetrieb kann das Arbeitsmedium auf demselben Weg zunächst den Aussenluft-Wärmetauscher und dann den Latentwärmespeicher-Wärmetauscher durchströmen um diesen zu regenerieren. Die dadurch resultierende Einfachheit des Aufbaus ist ein weiterer Vorteil des Vorgehens: es kann beispielsweise eine einzige Pumpe für das Arbeitsmedium ausreichen, die sowohl für den Heizbetrieb als auch für den Regenerationsbetrieb verwendet wird. Auch sind keine aktiv geschalteten Umschaltventile für ein Umschalten zwischen dem Normalbetrieb (Wärmepumpe läuft und entzieht dem Arbeitsmedium Wärme) und dem Regenerationsbetrieb nötig. Beides verringert die Investitionskosten und Reparaturanfälligkeit im Vergleich zu komplexeren Lösungen und vereinfacht die Regelung sowie auch den Unterhalt, ohne dass sich in Bezug auf die Effizienz markante Nachteil ergäben.

Eine Eigenschaft der in diesem Text beschriebenen und definierten Anlage ist also, dass sie eingerichtet ist, im Regenerationsbetrieb den Latentwärmespeicher-Wärmetauscher in derselben Richtung durchströmen zu lassen wie im Normalbetrieb.

Der Verdampfer-Wärmetauscher der Wärmepumpe dient, wie von Wärmepumpen bekannt, dem Entzug von Wärme aus dem Arbeitsmedium zwecks Verdampfens eines Wärmepumpenmediums auf der Kaltseite der Wärmepumpe. Der Begriff Verdampfer-Wärmetauscher schliesst selbstverständlich nicht aus, dass in einem optional auch möglichen, insbesondere sommerlichen, Kühlbetrieb die Wärmepumpe umgekehrt betrieben wird. Bei einem solchen optionalen umgekehrten Betrieb wirkt der Verdampfer-Wärmetauscher als Kondensationswärmetauscher, über welchen Wärme aus dem Wärmepumpenmedium mittels dessen Kondensation abgeführt und ans Arbeitsmedium übertragen wird.

Es kann insbesondere vorgesehen sein, dass der Verdampfer-Wärmetauscher im Regenerationsbetrieb auch dann vom Arbeitsmedium durchströmt wird, wenn die Wärmepumpe gar nicht in Betrieb ist, d.h. wenn deren Kompressor nicht läuft und das Wärmepumpenmedium nicht zirkuliert. Das kann insbesondere auch unter der genannten Voraussetzung der Fall sein, dass die Anlage frei von aktiv geschalteten Umschaltventilen zum Umschalten zwischen Normalbetrieb und Regenerationsbetrieb ist, was einen besonders einfachen Aufbau ermöglicht.

Insbesondere kann die Anlage so eingerichtet sein, dass das Arbeitsmedium im Normalbetrieb (mit laufender Wärmepumpe; Heizbetrieb) und im Regenerationsbetrieb denselben Weg auf dem geschlossenen Kreislauf macht.

Die Anlagesteuerung kann insbesondere so programmiert und konfiguriert sein, dass die Ventilatoreinrichtung zur Nachtzeit und/oder zu anderen Zeiträumen mit erhöhter Lännsensitivität nicht oder nur mit beschränkter Ventilatorleistung, im Wesentlichen lautlos, betrieben wird. Auf diese Weise kann der erfindungsgemässe Ansatz die Überwindung eines der grössten Nachteile von Wärmepumpensystemen mit Aussenluft-Wärmetauscher bewirken: Oft ist der Bedarf an Wärmeversorgung des nachts, bei tiefen Aussentemperaturen, und insbesondere in frühen Morgenstunden, wenn zusätzlich noch eine Nachtabsenkung beendetet und wird und Warmwasser aufbereitet werden muss, besonders hoch. Um eine entsprechende Wärmeleistung zur Verfügung zu stellen, muss zu diesen Zeiten ein solches Wärmepumpensystem mit hoher Ventilatorleistung für den Aussenluft-Wärmetauscher betrieben werden, was mit Lärmemissionen verbunden ist. Solche sind bekanntlich insbesondere während der nächtlichen Ruhezeiten unerwünscht. Trotzdem ist bei einem solchen Vorgehen gemäss dem Stand der Technik der Wirkungsgrad der Wärmepumpe wegen der im Allgemeinen tieferen nächtlichen und frühmorgendlichen Lufttemperaturen besonders ungünstig.

Beispielsweise kann die Anlagesteuerung bewirken, dass die Ventilatoreinrichtung generell einen Schallleistungspegel L_{WA} im Freien nach ErP Label in dB(A) von nicht mehr als 42 dB(A), insbesondere nicht mehr als 40 dB(A) und in einem Nachtbetrieb einen entsprechenden Schalleistungspegel von nicht mehr als 38 dB(A) bewirkt.

Der erfindungsgemässe Ansatz ermöglicht es, dass die Betriebszeiten der Wärmepumpe einerseits und des der Ventilatoreinrichtung andererseits voneinander unabhängig sind. So kann die Wärmepumpe des nachts und in den frühen Morgenstunden laufen und eine gewünscht hohe Wärmeleistung zur Verfügung stellen, während die Ventilatoreinrichtung nicht oder nur mit geringer Ventilatorleistung, d.h. leise, läuft. Durch diese Betriebsart wird von selbst bewirkt, dass dann ein grösserer Teil der bezogenen Wärmeleistung dem Latentwärmespeicher entnommen wird. Tagsüber, wenn beispielsweise die Aussentemperatur etwas höher ist, kann das Arbeitsmedium hingegen durch den Aussenluft-Wärmetauscher gefördert werden, währen die Ventilatoreinrichtung mit höherer Ventilatorleistung betrieben wird - und zwar auch sowohl dann, wenn die Wärmepumpe läuft, als auch dann, wenn gar keine Wärmeleistung bezogen wird. In letzterem Fall dient der Betrieb ausschliesslich dem Laden des Latentwärmespeichers, d.h. der Regeneration. Durch das erfindungsgemässe Vorgehen können also die Lärmemissionen auf diejenigen Tageszeiten gelegt werden, an denen sie am ehesten akzeptierbar sind.

Mit anderen Worten kann die Anlagesteuerung insbesondere programmiert sein, tageszeitabhängig zwischen einem Nachtruhebetrieb und einem Tagbetrieb zu unterscheiden. Dabei wird im Nachtruhebetrieb bedarfsabhängig die Wärmepumpe eingeschaltet, wobei die Ventilatorleistung der Ventilatoreinrichtung begrenzt ist (insbesondere auf einen tieferen Wert als eine tagsüber maximal beziehbare Ventilatorleistung), und zwar auch dann, wenn die Wärmepumpe läuft. Mindestens im Tagbetrieb wird ausserdem mindestens zeitweise auch dann, wenn die Wärmepumpe nicht läuft, das Arbeitsmedium durch den Kreislauf gepumpt und die Ventilatoreinrichtung betrieben.

Die Ventilatorleistung der Ventilatoreinrichtung kann abhängig von der Tageszeit sowie von der Aussentemperatur sein. So kann insbesondere vorgesehen sein, dass die Ventilatoreinrichtung im Tagbetrieb während der kalten Jahreszeit mit relativ hoher Leistung betrieben wird, wenn die Aussentemperatur grösser ist als die Temperatur des Speichermediums - bspw. 0°. Je nach Bedürfnis kann auch eine Absenkung der Ventilatorleistung über Mittag, an Sonntagen und/oder anderen Ruhetagen und/oder beim Unterschreiten eines gewissen Geräuschpegels in der Umgebung vorgesehen sein.

Ergänzend oder alternativ zu einer Unterscheidung zwischen Tagbetrieb und Nachtruhebetrieb kann entsprechend auch ein geräuschpegelabhängiger Betrieb, beispielsweise mindestens an Ruhetagen, vorgesehen sein. Zu diesem Zweck kann die Anlage mindestens einen Geräuschsensor aufweisen, welcher einen Geräuschpegel in einer Umgebung misst. Allgemein kann ein Geräuschsensor in einer Umgebung des Gebäudes (aber in genügend Abstand zur Ventilatoreinrichtung, damit die Ventilatorgeräusche keinen Einfluss auf die Geräuschpegelmessung haben) und optional zusätzlich ein Geräuschsensor in der Nähe der Ventilatoreinrichtung vorhanden sein. Letzterer kann jedoch auch gut weggelassen werden, wenn die Lärmemissionen der Ventilatoreinrichtung in Funktion von deren Leistung bspw. aufgrund von Referenzmessungen und/oder Simulationen bereits bekannt sind.

Der Latentwärmespeicher kann wie angedeutet insbesondere ein Eisspeicher sein, d.h. das Speichermedium kann Wasser sein.

Latentwärmespeicher aus dem Stand der Technik, welche insbesondere dem Speichern von Wärme während der warmen Jahreszeit für die kalte Jahreszeit dienen, müssen entsprechend gross dimensioniert sein, damit sie sinnvoll genutzt werden können. Entsprechend gross ist auch ihr Platzbedarf. Durch das erfindungsgemässe Vorgehen sind hingegen auch Latentwärmespeicher mit deutlich kleinem dimensioniertem Tank sinnvoll. So kann bspw. die Tankgrösse (definiert durch das Volumen des vorgesehenen Tankinhalts) in Ausführungsformen weniger als 2 m³ betragen, bspw. höchstens 1'500 1, in Ausführungsformen 1'200 l oder noch weniger. Ein so kompakter Tank kann auch in einer Garage, einer Waschküche oder einem Keller stehen - oder er kann in einem kleinen Garten vergraben werden. Er kann ausserdem über seine Oberfläche noch etwas Wärme aus der Umgebung aufnehmen, was letztlich zur Heizleistung beitragen kann, wenn sich der Tank in einem nicht-beheizten Teil des Gebäudes, bspw. der Garage, oder im Garten befindet.

Der Tank kann aus Kunststoff gefertigt sein, beispielsweise aus schwarzem (schwarz eingefärbtem) Kunststoff. Er kann insbesondere als Kunststoff-Formteil ausgebildet sein.

Der Latentwärmespeicher-Wärmetauscher ist insbesondere der einzige Wärmetauscher im Latentwärmespeicher, d.h. es muss kein separater Wärmetauscher für die Regeneration des Speichermediums vorhanden sein - was den eingangs diskutierten einfachen Aufbau mit einem einzigen Arbeitsmedienkreislauf, der sowohl für die Zufuhr von Wärme zur Kaltseite der Wärmepumpe als auch für die Regeneration des Latentwärmespeichers dient, begünstigt.

Eine bekannte Thematik bei wännepumpenbasierten Anlagen mit Aussenluft-Wärmetauscher ist das Abtauen des Aussenluftwännetauschers, wenn dieser vereist ist. Wenn die Aussentemperaturen nicht hoch genug sind, um den Aussenluft-Wärmetauscher durch einen blossen Betrieb des Ventilators- während kein Arbeitsmedium durch den Aussenluft-Wärmetauscher gepumpt wird - aufzutauen, oder wenn dafür keine Zeit da ist, gibt es im Stand der Technik zwei Möglichkeiten dafür. Gemäss einer ersten Möglichkeit wird eine elektrische Widerstandsheizung dafür verwendet. Eine zweite Möglichkeit besteht darin, die Wärmepumpe umgekehrt zu betreiben und den Verdampfer-Wärmetauscher der Wärmepumpe als Kondensator-Wärmetauscher zu verwenden, während der Warmseite - also letztlich dem beheizten Objekt oder dem für das Heizen verwendeten Wärmespeicher - Wärme entzogen wird. Die erste Möglichkeit ist wenig energieeffizient und bewirkt einen hohen Stromverbrauch während des Abtauprozesses. Auch die zweite Möglichkeit ist mit einem substantiellen Stromverbrauch während des Abtauprozesses verbunden und ist ausserdem aufwändig und mit substantiellen Zusatzkosten verbunden.

Vor diesem Hintergrund wird in einer Gruppe von Ausführungsformen der vorliegenden Erfindung ein Abtaukreislauf vorgeschlagen. Dieser sieht eine erste Abzweigung vom geschlossenen Kreislauf für das Arbeitsmedium hinter dem Ausgang des Aussenluft-Wärmetauschers und vor dem Eingang zum Verdampfer-Wärmetauscher der Wärmempumpe und eine zweite Abzweigung zwischen dem Ausgang des Verdampfer-Wärmetauschers und dem Eingang zum Aussenluft-Wärmetauscher vor, wobei (mindestens) eine dieser Abzweigungen schaltbar ist, insbesondere indem sie als Umschaltventil ausgestaltet ist. Dadurch kann das Arbeitsmedium wahlweise durch den Verdampfer-Wärmetauscher oder durch eine abgezweigte Erwännungsstrecke von der ersten Abzweigung zur zweiten Abzweigung geleitet werden kann. Dabei sind die erste Abzweigung und die zweite Abzweigung so positioniert, dass die Pumpe des geschlossenen Kreislaufs in beiden Betriebszuständen durchströmt wird, d.h. sowohl wenn das Arbeitsmedium durch den Verdampfer-Wärmetauscher geführt wird als auch wenn es durch die Erwärmungsstrecke geführt wird, so dass eine einzige Pumpe ausreicht sowohl für den erwähnten geschlossenen Kreislauf als auch durch den Abtaukreislauf, der gebildet wird, wenn die Strecke durch den Verdampfer-Wärmetauscher durch die Erwärmungsstrecke ersetzt wird. Mit anderen Worten ist die Pumpe in Strömungsrichtung hinter der zweiten und vor der der ersten Abzweigung positioniert.

Es kann insbesondere die erste Abzweigung als Umschaltventil ausgebildet sein und die zweite Abzweigung als T-Stück.

Zwischen der ersten Abzweigung und der zweiten Abzweigung durchströmt das Arbeitsmedium auf der Erwärmungsstrecke die Sekundärseite (Kaltseite) eines Abtau-Wärmetauschers, bspw. Plattenwärmetauschers, dessen Primärseite vom Wärmemedium durchströmt wird, und zwar insbesondere hinter dem Kondensator-Wärmetauscher der Wärmepumpe, d.h. die Primärseite des Abtau-Wärmetauschers liegt in Strömungsrichtung hinter dem Kondensator-Wärmetauscher der Wärmepumpe, wobei dazwischen noch ein Pufferspeicher vorhanden sein kann, da im Abtaubetrieb die Wärmepumpe im Allgemeinen nicht läuft, da der Verdampfer-Wärmetauscher nicht durchströmt wird, d.h. in einfachen Ausführungsformen dieser Gruppe von Ausführungsformen (mit wie beschrieben nur einer Pumpe) ist ein gleichzeitiger Betrieb des Abtaukreislaufs und der Wärmepumpe nicht möglich.

Für den Abtaubetrieb gelangt das Arbeitsmedium von der ersten Abzweigung in den Abtau-Wärmetauscher, wo es erwärmt wird, von dort zur zweiten Abzweigung und dann durch den Aussenwärmetauscher, der somit abgetaut wird.

Vorteile des Vorgehens gemäss dieser Gruppe von Ausführungsformen beinhalten geringe Installationskosten, eine hohe Energieeffizienz, speziell bei kurzen Leitungen, und dass das Abtauen keinen sprunghaften Stromverbrauchsanstieg bewirkt, da mit Ausnahme der für den Pumpenbetrieb nötigen Energie keine elektrische Energie benötigt wird. Der Abtauvorgang ist trotzdem schnell, da das Arbeitsmedium im Abtrau-Wärmetauscher auf eine relativ hohe Temperatur erwärmt wird. Ausserdem wird wie bei der erwähnten zweiten Möglichkeit aus dem Stand der Technik die für das Abtauen benötigte Wärmeenergie nach der Wärmepumpe gewonnen, was einen COP-Vorteil mit sich bringt. Auch besteht bei der illustrierten Konstruktion der Druckverlust durch den Abtau-Wärmetauscher nur im Abtaubetrieb.

Die Anlage kann modular sein. Modular bedeutet, dass die Anlagesteuerung eingerichtet ist, dass sie so konfiguriert werden kann, dass mehr als ein Latentwärmespeicher (je mit Tank und Latentwärmespeicher-Wärmetauscher) und/oder mehr als ein Aussenluft-Wärmetauscher mit zugeordneter Ventilatoreinrichtung vorhanden ist. Die Anlagesteuerung kann insbesondere mehrere parallel zueinander und/oder eventuell auch in Serie nacheinander, angeordnete Latentwärmespeicher und/oder Aussenluft-Wärmetauscher unterstützen. Auch beim Vorhandensein von mehr als einem Latentwärmespeicher und/oder von mehr als einem Aussenluft-Wärmetauscher kann optional nur ein einziger Kreislauf vorhanden sein, d.h. es reicht bspw. eine einzige Pumpe und/oder die Anlage kann auch dann frei von aktiv geschalteten Umschaltventilen sein.

Bei einer parallelen Anordnung von mehreren Latentwärmespeichern und/oder mehreren Aussenluft-Wärmetauschern durchströmen Teile des Arbeitsmediums je einen der Latentwärmespeicher bzw. Aussenluft-Wärmetauscher. Der Kreislauf kann so eingerichtet sein, dass er trotzdem mit nur einer einzigen Pumpe und ohne aktiv geschaltete Umschaltventile auskommt - wenn der Durchflusswiderstand durch die verschiedenen Latentwärmespeicher bzw. Aussenluft-Wärmetauscher jeweils ungefähr gleich ist, stellt sich von selbst ein ungefähr gleich grosser Durchfluss durch die Latentwärmespeicher bzw. Aussenluft-Wärmetauscher ein.

Das erfindungsgemässe Vorgehen, welches einen Latentwärmespeicher mit relativ kleinem Tank ermöglicht, und welches erlaubt, mit von Luftwärmepumpensystemen bekannten, ab Stange erhältlichen Aussenluft-Wärmetauschmodulen (Aussenluft-Wärmetauscher mit Ventilatoreinrichtung) zu arbeiten, begünstigt diese Modularität: Reicht die Heizleistung nicht aus, wenn nur ein Latentwärmespeicher und/oder nur ein Aussenluft-Wärmetauscher vorhanden ist, kann/können einfach ein oder mehrere weitere solche Elemente hinzugefügt werden, ohne dass die ganze Anlage auf eine ganz andere Art konzipiert werden müsste.

Nebst der Anlage zur Wärmversorgung eines Gebäudes betrifft die Erfindung auch ein Betriebsverfahren, wobei das Arbeitsmedium auf dem genannten geschlossenen Kreislauf zirkuliert und dabei im Aussenluft-Wärmetauscher Wärme von der Aussenluft aufnimmt, bevor es in den Latentwärmespeicher-Wärmetauscher gelangt, wo es je nach Temperatur weitere Wärme aufnimmt oder auch zur Regeneration Wärme an den Latentwärmespeicher-Wärmetauscher abgibt, bevor es in den Verdampfer-Wärmetauscher der Wärmepumpe gelangt. In diesem dient es je nach Betriebszustand der Wärmepumpe dem Verdampfen eines Wännepumpenmediums - oder die Wärmepumpe wird bloss durchströmt. Anschliessend gelangt es zurück zum Aussenluft-Wärmetauscher.

Das Verfahren kann insbesondere so durchgeführt werden, dass in einem Heizbetrieb die Wärmepumpe läuft und das Arbeitsmedium im Verdampfer-Wärmetauscher ein Verdampfen eines Wärmepumpenmediums bewirkt und im Regenerationsbetrieb die Ventilatoreinrichtung und die Pumpeinrichtung laufen, während die Wärmepumpe ausgeschaltet ist. Dabei kann vorgesehen sein, dass das Arbeitsmedium auch im Regenerationsbetrieb durch den Verdampfer-Wärmetauscher der Wärmepumpe fliesst, obwohl dann die Wärmepumpe gar nicht läuft - was die vorstehend bereits beschriebene Vereinfachung in Aufbau und Steuerung ermöglicht.

Das Verfahren kann insbesondere so durchgeführt werden, dass die Anlagesteuerung bewirkt, dass eine maximale Ventilatorleistung der Ventilatoreinrichtung während eines Nachtbetriebs tiefer ist als während eines Tagesbetriebs - das heisst des Nachts, bspw. zu vorprogrammierten Uhrzeiten, kann unabhängig vom Bedarf an Wärmeleistung eine Leistungsbegrenzung für die Ventilatoreinrichtung gelten, welche strikter ist als eine Leistungsbegrenzung für einen Tagbetrieb.

Ganz allgemein kann die Ventilatorleistung der Ventilatoreinrichtung abhängig von der Tageszeit und/oder einem gemessenen Lärmpegel sowie der Aussentemperatur und eventuell einem Speicherzustand des Latentwärmespeichers (Temperatur, Anteil an gefrorenem Speichermedium) gewählt sein - und nicht, oder nicht primär, wie aus dem Stand der Technik bekannt, vom Betriebszustand der Wärmepumpe und/oder dem Bedarf an Wärme des Gebäudes.

Nachfolgend werden Ausführungsbeispiele der Erfindung anhand von Figuren beschrieben. In den Figuren bezeichnen gleiche Bezugszeichen gleiche oder analoge Elemente. Es zeigen:
- Fig. 1: Ein Schema einer Anlage zur Wärmeversorgung eines Gebäudes;
- Fig. 2: den Schallpegel in Funktion der Tageszeit in der Nähe des Aussenluft-Wärmetauschers einer ähnlich einem Wärmepumpensystemgemäss dem Stand der Technik betriebenen Anlage;
- Fig. 3: eine zu Fig. 2 analoge Darstellung für eine bestimmungsgemäss betriebene Anlage der in Fig. 1 dargestellten Art; und
- Fig 4: ein Schema einer Variante der Anlage zur Wärmeversorgung eines Gebäudes, mit Abtaukreislauf.

Die Anlage 1 zur Wärmeversorgung eines Gebäudes 41 weist ein Aussenluft-Wärmetauschermodul auf, welches einen Aussenluft-Wärmetauscher 11 sowie eine Ventilatoreinrichtung 12 umfasst. Die Ventilatoreinrichtung ist eingerichtet, Aussenluft durch den Aussenluft-Wärmetauscher 11 zu fördern, um das eingangsseitig (in der Darstellung gemäss Fig. 1 oberseitig) kalte, flüssige Arbeitsmedium aufzuwärmen.

Die Anlage weist ein Leitungssystem 16 auf, welches einen Kreislauf für das Arbeitsmedium bildet, und welches eine Pumpe 17 aufweist, die das Arbeitsmedium unidirektional durch den Kreislauf fördert.

In Arbeitsmedium-Strömungsrichtung anschliessend an den Aussenluft-Wärmetauscher 11 folgt der Latentwärmespeicher 13, mit einem Tank 18, in dessen Inneren der Latentwärmespeicher-Wärmetauscher 19 angeordnet ist, und der mit einem Speichermedium, bspw. Wasser, gefüllt ist. Das Speichermedium ist je nach Speicherzustand flüssig und/oder fest - je mehr der Latentwärmespeicher entladen ist, desto höher ist der Anteil an Speichermedium im festen Aggregatszustand. Wenn das Speichermedium Wasser ist, bildet sich also Eis innerhalb des Tanks 18.

Anschliessend an den Latentwärmespeicher-Wärmetauscher 19 durchströmt das Arbeitsmedium einen Verdampfer-Wärmetauscher 21 einer der Wärmepumpe 15. Wenn die Wärmepumpe 15 in Betrieb ist, wird im Verdampfer-Wärmetauscher 21 der Wärmepumpe in einem Wärmepumpenkreislauf ein Wärmepumpenmedium (das in der Wärmepumpe zirkulierende Medium wird in diesem Text "Wärmepumpenmedium" genannt; es kann im Vergleich zum Arbeitsmedium eine andere oder auch eine gleiche oder ähnliche Zusammensetzung aufweisen) bei tiefem Druck verdampft. Wie an sich bekannt weist die Wärmepumpe 15 ausserdem einen Kondensator-Wärmetauscher 22 auf. Wenn die Wärmepumpe läuft, fördert deren Kompressor das verdampfte Wärmepumpenmedium mit Druck zum Kondensator-Wärmetauscher 22, wo es kondensiert und dabei Wärme an den Kondensator-Wärmetauscher 22 abgibt, bevor es über ein Expansionsventil wieder zum Verdampfer-Wärmetauscher 21 zurückgelangt.

Vom Verdampfer-Wärmetauscher 21 gelangt das Arbeitsmedium zurück zum Aussenluft-Wärmetauscher 11.

Die an den Kondensator-Wärmetauscher abgegebene Wärme kann für die Wärmeversorgung des Gebäudes 41 genutzt werden. Die an die Warmseite der Wärmepumpe angeschlossenen Elemente und Kreisläufe können zu diesem Zweck wie an sich bekannt ausgestaltet sein und können von bestehenden Gebäudeheizungs- und Warmwasserversorgungssystemen übernommen werden - je nach Situation vorinstallierte Systeme oder dediziert beim Einbau der erfindungsgemässen Anlage eingerichtete Systeme. Im dargestellten Ausführungsbeispiel sind ein weiterer Wärmespeicherkreislauf eines Wärmemediums mit Wärmespeicher 23, bspw. mit Boiler für den Warmwasserbezug, sowie, davon abgezweigt, ein Heizungskreislauf zu Fördern dieses Wärmemediums durch Radiatoren, Böden, Wände und/oder Decken des Gebäudes zu dessen Heizung vorhanden. Im dargestellten Ausführungsbeispiel sind der Wärmespeicherkreislauf und der Heizungskreislauf mit einer gemeinsamen Kreislaufpumpe 42 ausgestattet und der Heizungskreislauf mit einer zusätzlichen Heizungspumpe 43 versehen. Ein T-Stück 44 ermöglicht es durch Wahl der Betriebszustände der Kreislaufpumpe 42 und der Heizungspumpe 43 zwischen verschiedenen Betriebsarten umzuschalten, wobei die von der Wärmepumpe abgegebene Wärme direkt für die Gebäudeheizung oder zum Laden des Wärmespeichers 23 verwendet werden kann oder die im Wärmespeicher gespeicherte Wärme zur Gebäudeheizung verwendet werden kann. Die Ausgestaltung der Gebäudeheizung und/oder -warmwasserversorgung ist aber nicht Gegenstand der vorliegenden Erfindung. Die Gebäudeheizung und -warmwasserversorgung kann auch in anderen Ausgestaltungen erfolgen als der dargestellten.

Je nach Ausgestaltung der Gebäudetechnik (insbesondere der Gebäudeheizung) kann die Wärmepumpe eingerichtet sein, in einem Sommerbetrieb umgekehrt betrieben zu sein, d.h. der Wärmepumpenkreislauf kann so umschaltbar oder umgestaltbar sein, dass der Verdampfer-Wärmetauscher 21 in diesem Sommerbetrieb nach dem Kompressor kommt und der Kondensator-Wärmetauscher 22 nach dem Expansionsventil - wodurch den Verdampfer-Wärmetauscher 21 als Kondensator funktionieren kann und der Kondensator-Wärmetauscher 22 als Verdampfer. D.h. in einem solchen optionalen Sommerbetrieb kann der Gebäudeseite Wärme entzogen und dem Arbeitsmedium zugeführt werden, zwecks Gebäudekühlung, wobei die Wärme über den Aussenluft-Wärmetauscher abgeführt und/oder bei Bedarf auch der Latentwärmespeicher 13 regeneriert werden kann.

Die Anlagesteuerung 31 ist eingerichtet und programmiert, die Pumpe 17, die Ventilatoreinrichtung 12 und die Wärmepumpe 15 zu steuern. Die entsprechende Kommunikationsverbindung mit diesen Komponenten sowie auch mit eventuellen Sensoren ist in Fig. 1 durch einen Doppelpfeil lediglich angedeutet. Die Sensoren umfassen beispielsweise nebst einem Aussentemperatursensor auch je einen in Fig. 1 symbolisch dargestellten Temperatursensor eingangs- und ausgangsseitig der Wärmepumpe sowie zwischen Aussenluft-Wärmetauscher 11 und Latentwärmespeicher 13. Mindestens ein weiterer Temperatursensor ist im Innern des Latentwärmespeichers 13 vorhanden. Die Anlagesteuerung kann mit einer Wärmeversorgungssteuerung 32, welche die Gebäude-Wärmeversorgung steuert, im Kommunikationsverbindung stehen oder mit dieser in einer gemeinsamen Steuerung integriert sein, d.h. die Anlagesteuerung 31 und die Wärmeversorgungssteuerung 32 müssen weder physisch noch programmtechnisch voneinander separate Einheiten bilden.

Im dargestellten Ausführungsbeispiel weist die Anlage auch noch je einen Geräuschsensor 51 zum Feststellen eines Geräuschpegels in einer Umgebung des Gebäudes und einen Geräuschsensor 52 zum Feststellen eines Geräuschpegels unmittelbar bei der Ventilatoreinrichtung auf. Diese beiden Geräuschsensoren 51, 52 sind mit der Anlagesteuerung 31 in Kommunikationsverbindung, und diese kann, bspw. je nach Tageszeit, bspw. im Nachtbetrieb, die Ventilatoreinrichtung 12 so steuern, dass der Geräuschpegel in deren unmittelbaren Umgebung in einer vorgegebenen Beziehung zum Geräuschpegel in der Umgebung des Gebäudes steht, bspw. diesen nicht um mehr als eine vorgegebene Dezibelzahl überschreitet. Die Geräuschsensoren sind optional; und es kann auch nur ein Geräuschsensor 51 zum Feststellen eines Geräuschpegels in einer Umgebung, ohne weiteren Geräuschsensor 52 bei der Ventilatoreinrichtung, sinnvoll sein.

Unabhängig davon, ob ein Geräuschsensor vorhanden ist oder nicht kann die Anlage so betrieben werden, dass die Geräuschemissionen verringert und ihr Zeitpunkt optimiert wird. Das wird beispielhaft anhand von **Figuren 2 und 3** dargestellt, welche den Schallleistungspegel in Funktion der Uhrzeit während 24 Stunden darstellen.

Fig. 2 zeigt eine Aufnahme des Schalleistungspegels L_{WA} in unmittelbarer Nähe des Aussenluft-Wärmetauschermoduls (Aussenluftwärmetauscher mit Ventilatoreinrichtung) einer Anlage der in Fig. 1 dargestellten Art, wenn diese in der Art eines konventionellen Luft-Wasser-Wärmepumpensystems betrieben wird, das heisst mit der typischen Einschaltcharakteristik eines Luftwärmepumpensystems, bei welchem die Ventilatoreinrichtung des Aussenwärmetauschers während der Betriebszeiten der Wärmepumpe arbeitet und der Aussenluft-Wärmetauscher dafür genügend Wärme zur Verfügung stellen muss. Die Messung erfolgte mittels eines im Abstand von ca. 0.5 m zur Ventilatoreinrichtung angebrachten PeakTech-Schallmessgerät Man sieht, dass immer dann, wenn die Steuerung offenbar einen Wärmebedarf erkennt, das Wärmepumpensystem hochgefahren wird, was mit Lärmemissionen verbunden ist, die deutlich während dieser 'an'-Zeiten im Durchschnitt mehr als 60 dB(A) erreichen können, was als laut empfunden wird. Diese 'an'-Zeiten 71 verteilen sich über die ganze Tageszeit, also auch über die Nacht und insbesondere den frühen Morgen, wenn der Wärmebedarf besonders hoch ist.

Im Gegensatz dazu steht die in Fig. 3 dargestellte analoge Aufnahme mit derselben Anlage der in Fig. 1 dargestellten Art und mit denselben Messparametern. [Man sieht, dass die Anlagensteuerung einen Tagbetrieb vorsieht, dessen Einschaltzeitpunkt 72 kurz vor 8 Uhr ist, und dessen Ausschaltzeitpunkt 73 um ca. 18 Uhr ist. Während des Tagbetriebs läuft die Ventilatoreinrichtung mit relativ hoher Leistung und bewirkt Lärmemissionen von ca. 50 dB dB(A), was immer noch deutlich tiefer ist als der Schallleistungspegel, den das Aussenluft-Wärmetauschermodul des Wärmepumpensystems aus dem Stand der Technik während der 'an'-Zeiten erzeugt. Das wird dadurch bewirkt, dass die Emissionen auch während des Tagbetriebs gut über die Zeit verteilt werden können, indem die Ventilatoreinrichtung unabhängig von der Wärmepumpenaktivität betrieben wird. Im Allgemeinen ist während des Tagbetriebs auch die Aussentemperatur höher, d.h. das Aussenluft-Wärmetauschermodul arbeitet effizienter als des Nachts. Nach dem Ausschaltzeitpunkt 73 geht die Ventilatoreinrichtung in einen Nachtbetrieb über, während dem die Ventilatoreinrichtung nur in einem Flüstermodus, mit geringer Ventilatorleistung läuft. Dieser dauert bis am nächsten Morgen wieder auf den Tagbetrieb umgestellt wird. Die in den Messungen sichtbaren kurzzeitigen Peaks gehen in beiden Messungen auf Lännimmissionen aus der Umgebung zurück die nichts mit dem Betrieb der Anlage zu tun haben, beispielsweise Vogelzwitschern oder vorbeifahrende Fahrzeuge.

Auch wenn insgesamt die Wärmeaufnahme des Wärmepumpensystems aus der Aussenluft in beiden Fällen vergleichbar war, so zeigt der Vergleich der Fig. 2 mit der Fig. 3 doch deutlich die Vorteile des erfindungsgemässen Vorgehens, indem die Lärmbelastung insgesamt reduziert und ausserdem zeitlich optimiert anfällt, wenn die Vorteile der erfindungsgemässen Anlage genutzt werden. Ausserdem ist im Durchschnitt auch der Stromverbrauch reduziert, indem die Temperaturen auf der Kaltseite der Wärmepumpe im Durchschnitt höher sind, indem die Leistungsaufnahme der Ventilatoreinrichtung verringert wird, und indem die Wahrscheinlichkeit verringert wird, dass bei sehr kalten Aussentemperaturen von unter -7°C eine elektrische Notheizung aktiviert werden muss.

Die Anlagesteuerung 31 ist also insbesondere so eingerichtet (programmiert und konfiguriert), dass die Ventilatorleistung nicht, oder nicht primär, dann hoch ist, wenn die Wärmepumpe aufgrund eines Wärmebedarfs des Gebäudes läuft. Vielmehr werden die Zeiten, zu denen das Arbeitsmedium auf dem Kreislauf gefördert wird und insbesondere die Ventilatorleistung in Abhängigkeit der Zeit aufgrund anderer Parameter gewählt, namentlich abhängig von der Tageszeit und/oder einem gemessenen Lärmpegel, der Aussentemperatur (ein Aussentemperatursensor 61 ist schematisch in Fig. 1 gezeichnet, nebst einer Mehrzahl von symbolisch dargestellten Temperatursensoren entlang des geschlossenen Kreislaufs des Arbeitsmediums sowie der Kreisläufe des Wärmemediums), und beispielsweise einem Speicherzustand des Latentwärmespeichers, namentlich von dessen Temperatur und/oder Anteil an gefrorenem Speichermedium. Ein Mass für die Temperatur des Speichermediums und für dessen Zustand generell ist auch der einfach messbare Unterschied zwischen der Temperatur des Arbeitsmediums vor und nach dem Speichermedium.

**Figur 4** zeigt eine Variante der Anlage von Fig. 1, wobei die Anlagesteuerung und die Wärmeversorgungssteuerung nicht illustriert ist und auch kein Heizungskreislauf und keine Geräuschsensoren dargestellt sind; es versteht sich, dass diese Elemente ebenfalls vorhanden sein werden oder mindestens vorhanden sein können (insbesondere die Geräuschsensoren sind optional).

In der Variante von Fig. 4 ist der geschlossene Kreislauf für das Arbeitsmedium nicht frei von Verzweigungen, obwohl auch in dieser Variante das Arbeitsmedium im Normalbetrieb und im Regenerationsbetrieb auf demselben Weg strömt. Vielmehr weist die Anlage ein elektronisch gesteuertes Umschaltventil 81, welches zwischen der Pumpe 17 und der Wärmepumpe 15 angeordnet ist. Ausserdem ist ein T-Stück 85 vorhanden, das zwischen dem Arbeitsmedium-Rücklauf der Wärmepumpe und dem Aussenluft-Wärmetauscher 11 angeordnet ist. Das Umschaltventil 81 dient zusammen mit dem T-Stück 85 dazu, eine Erwärmungsstrecke abzuzweigen, durch welche zusammen mit der dem Teil-Kreislauf vom T-Stück über den Aussenluft-Wärmetauscher 11, den Latentwärmespeicher-Wärmetauscher 19 und die Pumpe 17 ein Abtaukreislauf gebildet wird.

Dabei ist im Allgemeinen je nach Schaltzustand des Umschaltventils 81 der geschlossene Kreislauf über die Wärmepumpe 15 (genauer: den Verdampfer-Wärmetauscher 21 der Wärmepumpe) oder der Abtaukreislauf, aber nicht beide aktiv. Bei der gezeigten Anordnung dient die Pumpe 17 des geschlossenen Kreislaufs über die Wärmepumpe auch als Pumpe für den Abtaukreislauf. Die Erwärmungsstrecke weist einen Abtau-Wärmetauscher 83, beispielsweise einen Plattenwärmetauscher, auf. Ausserdem weist sei eine erste Abtaukreislauf-Leitung 82 und eine zweite Abtaukreislauf-Leitung 84 auf. Das Arbeitsmedium gelangt von der Pumpe 17 gefördert durch die erste Abtaukreislauf-Leitung 82 zur Sekundärseite des Abtau-Wärmetauschers 83, wo es aufgewärmt wird. Von dort gelangt es über eine zweite Abtaukreislauf-Leitung 84 und das T-Stück 85 zurück zur Eingangsseite des Aussenluft-Wärmetauschers 11, um diesen bei Bedarf abzutauen.

Die Primärseite des Abtau-Wärmetauschers 83 wird durchströmt von Wärmemedium. Im dargestellten Ausführungsbeispiel weist der Wärmespeicherkreislauf keine Verzweigung auf, so dass das Wärmemedium unabhängig vom Betriebszustand die Primärseite des Abtau-Wärmetauschers 83 durchströmt, wenn die Kreislaufpumpe 42 in Betrieb ist. Da während des Abtauvorgangs die Wärmepumpe 15 nicht läuft, weil das Arbeitsmedium sie dann nicht durchströmt, kommt die für das Abtauen benötigte Wärme aus dem Wärmespeicherkreislauf, insbesondere aus einem Pufferspeicher zwischen dem Ausgang der Wärmepumpe 15 und dem Abtau-Wärmetauscher 83 (nicht gezeichnet).

Das Umschaltventil 81 sollte in Ausführungsformen so ausgestaltet sein, dass es auch für das Arbeitsmedium ausgelegt ist (je nach Ausführungsbeispiel eine Sole) und dass es auch bei Temperaturen von deutlich unter 0°C funktionsfähig bleibt.

## Patentansprüche

1. Anlage zur Wärmeversorgung eines Gebäudes, aufweisend einen Aussenluft-Wärmetauscher (11), eine Ventilatoreinrichtung (12) zum Fördern von Aussenluft durch den Aussenluft-Wärmetauscher (11), einen Latentwärmespeicher (13), eine Wärmepumpe (15), ein mit einem flüssigen Arbeitsmedium gefülltes Leitungssystem (16), eine Pumpeinrichtung (17) zum Fördern des Arbeitsmediums durch das Leitungssystem, sowie eine Anlagensteuerung (31) zum Steuern der Pumpeinrichtung (17), der Ventilatoreinrichtung (12) und der Wärmepumpe (15), wobei der Latentwärmespeicher (13) einen geschlossenen Tank (18) zur Aufnahme eines flüssigen und/oder festen Speichermediums sowie einen im Tank (18) angeordneten Latentwärmespeicher-Wärmetauscher (19) beinhaltet, **dadurch gekennzeichnet, dass** das Leitungssystem (16), die Pumpeinrichtung (17), der Aussenluft-Wärmetauscher (11), die Wärmepumpe (15) und der Latentwärmespeicher (13) einen geschlossenen Kreislauf für das Arbeitsmedium bilden und so eingerichtet sind, dass das Arbeitsmedium auf dem geschlossenen Kreislauf nacheinander in dieser Reihenfolge den Aussenluft-Wärmetauscher (11) den Latentwärmespeicher-Wärmetauscher (19) und einen Verdampfer-Wärmetauscher (21) der Wärmepumpe (15) durchströmt, bevor es wieder zum Aussenluft-Wärmetauscher (11) zurückgeführt wird.

2. Anlage nach Anspruch 1, wobei die Anlagensteuerung (31) so eingerichtet und programmiert ist, dass die Ventilatoreinrichtung zur Nachtzeit und/oder bei niedrigem Umgebungsgeräuschpegel mit beschränkter Ventilatorleistung wirkt.

3. Anlage nach Anspruch 1 oder 2, wobei die Anlagensteuerung (31) so eingerichtet und programmiert ist, dass die Pumpeinrichtung (17) und die Ventilatoreinrichtung (12) in einem Regenerationsbetrieb auch dann mindestens zeitweise aktiv sind, wenn die Wärmepumpe (15) nicht in Betrieb ist und die Aussenluft wärmer als das Speichermedium ist.

4. Anlage nach Anspruch 3, die so eingerichtet ist, dass der Verdampfer-Wärmetauscher (21) auch dann vom Arbeitsmedium durchströmt wird, wenn die Wärmepumpe (15) nicht in Betrieb ist, und wenn die Pumpeinrichtung (17) und die Ventilatoreinrichtung (12) im Regenerationsbetrieb aktiv sind.

5. Anlage nach einem der vorangehenden Ansprüche, wobei der Kreislauf frei von Verzweigungen ist.

6. Anlage nach einem der vorangehenden Ansprüche, wobei der Tank (18) ein Fassungsvermögen von höchstens 1500 l, insbesondere höchstens 1200 l aufweist.

7. Anlage nach einem der vorangehenden Ansprüche, aufweisend einen Geräuschsensor (51) zum Feststellen eines Geräuschpegels in einer Umgebung des Gebäudes , wobei die Anlagensteuerung (31) eingerichtet ist, eine Leistung der Ventilatoreinrichtung an den Geräuschpegel anzupassen.

8. Anlage nach einem der vorangehenden Ansprüche, wobei der Latentwärmespeicher-Wärmetauscher (19) der einzige Wärmetauscher innerhalb des Tanks (18) ist.

9. Anlage nach einem der vorangehenden Ansprüche, wobei die Anlagesteuerung so konfigurierbar ist, dass sie mehr als einen Latentwärmespeicher (13) und/oder mehr als einen Aussenluft-Wärmetauscher (11) unterstützt.

10. Anlage nach Anspruch 9, wobei die Anlagesteuerung so konfigurierbar ist, dass sie mehr als einen Latentwärmespeicher (13) unterstützt, die im geschlossenen Kreislauf parallel zueinander angeordnet sind.

11. Anlage nach einem der vorangehenden Ansprüche, wobei der geschlossene Kreislauf eine erste Abzweigung (81) zwischen einem Ausgang des Aussenluft-Wärmetauschers (11) und vor einem Eingang zum Verdampfer-Wärmetauscher (21) sowie eine zweite Abzweigung (85) zwischen einem Ausgang des Verdampfer-Wärmetauschers (21) und einem Eingang zum Aussenluft-Wärmetauscher (11) aufweist, wobei die Anlage eingerichtet ist, das Arbeitsmedium zwischen der ersten Abzweigung und der zweiten Abzweigung wahlweise durch den Verdampfer-Wärmetauscher (21) oder über eine Erwärmungsstrecke zu leiten, wobei die Erwärmungsstrecke einen Abtau-Wärmetauscher (83) aufweist, über welchen das Arbeitsmedium Wärme von einem durch die Wärmepumpe (15) erwärmten Wärmemedium aufnehmen kann.

12. Verfahren zum Betreiben einer Anlage nach einem der vorangehenden Ansprüche, wobei das Arbeitsmedium auf einem geschlossenen Kreislauf zirkuliert, so, dass es Arbeitsmedium auf dem geschlossenen Kreislauf nacheinander in dieser Reihenfolge den Aussenluft-Wärmetauscher (11) den Latentwärmespeicher-Wärmetauscher (19) und einen Verdampfer-Wärmetauscher (21) der Wärmepumpe (15) durchströmt, bevor es wieder zum Aussenluft-Wärmetauscher (11) zurückgeführt wird.

13. Verfahren nach Anspruch 12, wobei die Anlagesteuerung Pumpeinrichtung (17), die Wärmepumpe (15) und die Ventilatoreinrichtung (12) so steuert, dass in einem Heizbetrieb die Wärmepumpe (15) läuft und das Arbeitsmedium im Verdampfer-Wärmetauscher (21) ein Verdampfen eines Wärmepumpenmediums bewirkt und in einem Regenerationsbetrieb die Ventilatoreinrichtung (12) und die Pumpeinrichtung laufen, während die Wärmepumpe ausgeschaltet ist.

14. Verfahren nach Anspruch 12 oder 13, wobei die Anlagesteuerung die Ventilatoreinrichtung (12) so ansteuert, dass eine maximale Ventilatorleistung während eines Nachtbetriebs tiefer ist als während eines Tagesbetriebs.

15. Verfahren nach einem der Ansprüche 12-14, wobei die Anlagesteuerung die Ventilatoreinrichtung (12) so ansteuert, dass die Ventilatorleistung von der Tageszeit und/oder einem gemessenen Lärmpegel sowie von einer Temperatur der Aussenluft und einem Speicherzustand des Latentwärmespeichers abhängt.
